# FASCICULE DE BREVET EUROPEEN

(11) **EP 2 465 702 B1**
(45) Date de publication et mention de la délivrance du brevet: **25.03.2015**
(21) Numéro de dépôt: 10306426.7
(22) Date de dépôt: 16.12.2010
(51) Int. Cl.: B43M 7/00

(54) **Dispositif de découpe d'enveloppes**
Vorrichtung zum Zuschneiden von Umschlägen
Device for cutting envelopes

(43) Date de publication de la demande: 20.06.2012
(73) Titulaire: Neopost Technologies, 92220 Bagneux (FR)
(72) Inventeur: Benard, Serge, 92270 Bois Colombes (FR); Bernard, Dominique, 91300 Massy (FR)
(74) Mandataire: David, Alain

(56) Documents cités:
- US-A- 1 408 415
- US-A- 3 381 564
- US-A- 4 318 322
- US-A- 5 156 515
- US-A- 5 188 012

## Description

### Domaine de la technique

L'invention se rapporte au domaine du traitement de courrier et elle concerne plus particulièrement une machine à ouvrir les enveloppes (dite aussi ouvre-lettre) comportant un dispositif de découpe amélioré.

### Art antérieur

On connaît avec le brevet US 5,156,515 des ouvre-lettres mécaniques dont le dispositif de découpe comporte deux organes de coupe, l'un supérieur et l'autre inférieur, qui sont communément appelés couteaux et sont disposés de façon décalée dans le plan de coupe de façon que leurs arrêtes inclinées adjacentes puisse encadrer l'enveloppe à découper de façon adaptée.

Or, ce dispositif n'est pas sans inconvénients. D'une part, cette disposition des couteaux réalise inévitablement une découpe complète de l'enveloppe et donc génère des lambeaux de papier avec la partie de l'enveloppe découpée. D'autre part, suivant le mode de transport retenu pour le déplacement des enveloppes, si le diamètre des rouleaux d'entraînement en contact avec l'enveloppe durant son ouverture diffère de celui des couteaux (ce qui est fréquent à cause des tolérances de fabrication), la vitesse linéaire à la surface de l'enveloppe ne sera pas la même à la hauteur des couteaux et des rouleaux d'entrainement bien qu'ils soient entrainés à une vitesse identique. Et si, par exemple, la vitesse de déplacement du haut de l'enveloppe (en contact avec les rouleaux d'entrainement) est inférieure à celle du bas de l'enveloppe (en contact avec les couteaux), l'enveloppe aura tendance à s'éloigner de la surface de transport de sorte que la coupe risque de ne pas être complète, la découpe s'opérant finalement dans le vide vers une extrémité de l'enveloppe, laissant ainsi une enveloppe à moitié découpée avec une partie encore fermée.

Le brevet US 3, 381, 564 divulgue un dispositif selon le préambule de la revendication 1.

### Objet et description de l'invention

La présente invention a donc pour objet de pallier ces inconvénients avec un dispositif de découpe pour une machine de traitement de courrier qui pallie l'inconvénient précité en permettant une découpe sur toute la longueur des enveloppes dans une direction parfaitement parallèle à la surface de transport. Un but de l'invention est aussi de permettre cette découpe sur une seule face de l'enveloppe de façon à ne pas créer de lambeaux. Un autre but de l'invention est de proposer un dispositif de découpe qui ne soit pas dépendant de la tolérance de fabrication du couteau.

Ces buts sont atteints par un dispositif de découpe d'enveloppes comportant un couteau rotatif apte à couper une enveloppe, caractérisé en ce qu'il comporte en outre un élément d'appui rotatif contre lequel ladite enveloppe est en contact lors de son passage devant ledit couteau rotatif et dont un axe de rotation forme avec un axe d'entrainement dudit couteau rotatif un angle d'inclinaison α prédéterminé.

Ainsi, l'inclinaison de l'élément d'appui rotatif permet en taquant l'enveloppe contre le chemin de transport de garder une position constante pendant son déplacement et donc d'engendrer une découpe régulière.

Selon le mode de réalisation envisagé, ledit élément d'appui rotatif peut être un roulement ou un palier lisse.

De préférence, ledit angle d'inclinaison α prédéterminé est compris entre 1 et 5°.

Avantageusement, ledit élément d'appui rotatif est monté sur un support comportant un élément presseur, décalé latéralement par rapport à un axe de coupe P passant par ledit axe de rotation dudit élément d'appui rotatif et ledit axe d'entrainement dudit couteau rotatif et permettant un basculement dudit élément d'appui rotatif autour dudit axe de coupe dudit angle d'inclinaison α prédéterminé.

Selon le mode de réalisation envisagé, ledit élément presseur peut comporter une vis traversant ledit support et à l'extrémité de laquelle est monté un patin lisse ou encore un ensemble traversant formé d'une vis agissant sur une bille par l'intermédiaire d'un ressort.

Avantageusement, ledit support est mobile selon ledit axe de coupe à l'encontre d'un élément de rappel élastique et ledit support est monté sur une tige filetée munie d'un ensemble écrou/contre-écrou en appui sur une partie fixe dudit dispositif de façon à maintenir ledit élément d'appui rotatif à une distance prédéterminée d dudit couteau rotatif.

L'invention concerne également une machine de traitement de courrier comprenant :
- des moyens de transport d'une enveloppe selon une direction D de déplacement, et
- un dispositif de découpe d'enveloppes comme précité.

### Brève description des dessins

D'autres caractéristiques et avantages de la présente invention ressortiront mieux de la description suivante, faite à titre indicatif et non limitatif, en regard des dessins annexés, sur lesquels:
- la figure 1 montre en perspective à machine à ouvrir des enveloppes comportant un dispositif de découpe selon l'invention,
- la figure 2 est une vue en perspective du dispositif de découpe selon l'invention,
- la figure 3 est un détail du dispositif de découpe montrant l'inclinaison entre l'élément d'appui rotatif de l'enveloppe et le couteau rotatif, et
- les figures 4A et 4B montrent en vue en coupe longitudinale deux exemples de réalisation des moyens d'inclinaison de l'élément d'appui rotatif selon l'invention.

### Description d'un mode de réalisation préférentiel

La figure 1 montre un exemple d'architecture de machines à ouvrir des enveloppes 10 dans laquelle les enveloppes à ouvrir sont disposées sur la tranche (sur champ) en une pile, formée de préférence par un lot homogène, reposant sur un plateau de réception 12. Ces enveloppes sont taquées contre une paroi de transport verticale 14 par un guide mobile 16 pressé contre ces enveloppes, par exemple par des moyens ressort (non représentés) disposés sous le plateau de réception. La paroi de transport verticale est traversée par des premiers rouleaux de transport motorisés 18 pour déplacer ces enveloppes le long d'un chemin de transport selon une direction de transport D vers un dispositif 20 de sélection une à une de ces enveloppes puis vers le dispositif de découpe 22 proprement dit. Ces premiers rouleaux de transport 18 sont avantageusement inclinés vers le plateau de réception d'un angle θ compris entre 5 et 15°.

Des seconds rouleaux de transport motorisés 24 traversant la paroi de transport au droit du dispositif de découpe sont prévus pour déplacer l'enveloppe le long du chemin de transport, le maintien de cette enveloppe pendant sa découpe étant assuré par des rouleaux opposés de pression 26 libres en rotation autour de leur axe et montés sur un bras 28 pouvant pivoter autour d'un axe 30 muni d'un ressort de rappel 32. Contrairement aux premiers rouleaux de transport 18 et afin de ne pas risquer un froissement de l'enveloppe acheminée, ces seconds rouleaux 26 ne sont pas inclinés vers le chemin de transport et donc vers le plateau de réception, mais au contraire parfaitement perpendiculaires à ce chemin.

Le dispositif de découpe 24 illustré en perspective à la figure 2 comporte une lame de coupe rotative, ou couteau 34, entrainée en rotation autour d'un axe d'entrainement 36 perpendiculaire à la direction D de transport par un classique ensemble pignon/courroie motorisé dont seul le pignon 38 est représenté. On notera que la motorisation de cet ensemble est de préférence effectuée en commun avec celle des premiers et seconds rouleaux de transport via une cinématique appropriée. Face à ce couteau rotatif 34 est disposé à une distance prédéterminée d de l'ordre de 30 à 50 µm de sa périphérie (correspondant sensiblement à l'épaisseur d'une face de l'enveloppe), un élément d'appui rotatif tel qu'un roulement 40 monté libre sur un axe de rotation 42 solidaire d'un support 44 mais incliné vers le plateau de réception d'un angle α compris entre 1 et 5° par rapport à une perpendiculaire à la direction D de transport (une inclinaison supérieure entrainerait un frein trop important lors du déplacement de l'enveloppe ayant pour effet de un froissement de celle-ci), de sorte que le plan de ce roulement et le plan du couteau font aussi entre eux un même angle α de 1 à 5° (voir le détail de la figure 3). La distance prédéterminée est choisie de telle sorte que l'on ne découpe qu'une partie de l'enveloppe et non les deux au risque de créer un lambeau de papier et l'angle d'inclinaison est choisi de façon à maintenir l'enveloppe constamment sur son champ et éviter que celle-ci ne se décale (et donc se relève) au fur et à mesure de son avancée au travers du dispositif de découpe. Cette inclinaison permet en outre de s'affranchir des tolérances de fabrication du couteau et de l'élément d'appui rotatif.

Le support 44 est maintenu dans une position prédéfinie permettant de définir la distance prédéterminée d au moyen d'une tige filetée 46 munie d'un ensemble écrou/contre-écrou 48 en appui sur une partie fixe 50 du dispositif directement ou au travers d'une pièce de guidage intermédiaire 52 comme illustré. Un élément de rappel élastique tel un ressort de compression 54 permet de revenir à cette position prédéfinie lorsque le roulement a été déplacé lors d'un bourrage par exemple. En effet, le support 44 peut coulisser linéairement dans le dispositif selon un axe de coupe P passant par l'axe d'entrainement du couteau rotatif et l'axe de rotation du roulement et perpendiculaire à la direction D de déplacement de l'enveloppe à découper.

Ce bourrage est détecté au moyen d'une cellule de détection (non représentée) placée à proximité du couteau 34 et permettant de détecter le passage des enveloppes en cours d'ouverture. Cette cellule est de préférence de type optoélectronique. Néanmoins, un capteur à contact peut également être utilisé. En fonctionnement normal, le passage d'une enveloppe devant le couteau a pour effet de masquer la cellule, pour une durée typiquement inférieure à 2 secondes, puis de la démasquer lorsque l'enveloppe est totalement ouverte avant d'être à nouveau masquée par l'enveloppe suivante. Ainsi, si la cellule reste masquée par exemple plus de 3 secondes, cela signifie qu'une enveloppe est bloquée à la hauteur du couteau. Les moteurs entraînant le couteau et les rouleaux de transport sont alors arrêtés et un bourrage est signalé à l'utilisateur. De même, si la cellule reste démasquée pendant plus de 3 secondes et que le magasin n'est pas vide (information communiquée par un capteur disposé dans le magasin indiquant qu'il reste des d'enveloppes à ouvrir), cela indique que les rouleaux 18 ne parviennent pas à sélectionner l'enveloppe suivante. Dans ce cas, les moteurs entraînant le couteau et les rouleaux sont aussi arrêtés et un problème de sélection est signalé à l'utilisateur.

L'inclinaison de l'axe du roulement 40 par rapport à celui du couteau rotatif 34 et donc celle correspondante du support 44 est obtenue par un élément presseur 56 décalé latéralement par rapport à l'axe de coupe P et qui permet de faire basculer le support de l'angle recherché sans limiter son déplacement selon l'axe de coupe P. Plus particulièrement, comme illustré sur l'exemple de réalisation de la figure 4A, cet élément presseur comporte une vis, avantageusement sans tête 58, traversant le support 44 et à l'extrémité de laquelle est fixé un patin lisse 60, de préférence en PTFE pour faciliter son glissement sur la partie fixe 50 du dispositif. Un autre exemple de réalisation, illustré à la figure 4B, montre un élément presseur formé d'un ensemble bille-ressort-vis, la vis 62 agissant sur la bille 64 par l'intermédiaire du ressort 66, le libre déplacement selon l'axe de coupe P étant ici assuré simplement par la rotation de la bille.

On notera que si le roulement représenté sur la figure 4B est de type roulement à billes, il est bien entendu qu'un autre type de roulement, par exemple à rouleaux, est tout aussi envisageable et même un simple palier lisse, comme le montre la figure 4A.

Le fonctionnement du dispositif est le suivant. Une pile d'enveloppes est tout d'abord disposée sur le plateau de réception 12 et taquée contre la paroi de transport verticale 14 par le guide 16. La machine est alors mise en route, ce qui a pour effet de commander la rotation des premiers rouleaux de transport 18 qui vont extraire l'enveloppe du dessous de la pile et elle seule du fait de l'action combinée du dispositif de sélection 20. Une fois l'enveloppe extraite, les seconds rouleaux de transport 24 et les rouleaux de pression 26 vont la prendre en charge et l'amener au travers du dispositif de découpe 22 ou le couteau rotatif 34 va effectuer la découpe de cette enveloppe légèrement au dessus de son champ en contact avec le chemin de transport. L'inclinaison de l'élément d'appui rotatif vers ce chemin de transport, donc vers le plateau de réception, va permettre à l'enveloppe de rester constamment en contact avec ce chemin, garantissant ainsi une découpe parfaitement parallèle sur toute la longueur de l'enveloppe.

Ainsi, avec le dispositif de coupe de l'invention, l'enveloppe peut être ouverte sur une seule face afin de ne pas générer des lambeaux de papier car la distance couteau-roulement est constamment maintenue à la distance d choisie. En effet, si cette distance est trop grande, on n'ouvrira pas l'enveloppe et si au contraire elle est trop petite, on la découpera sur ses deux faces et on créera donc le lambeau non désiré.

## Revendications

1. Dispositif de découpe d'enveloppes comportant un couteau rotatif (34) apte à couper une enveloppe et un élément d'appui rotatif (40) lui faisant face et contre lequel ladite enveloppe est en contact lors de son passage devant ledit couteau rotatif, un axe de rotation dudit élément d'appui rotatif formant avec un axe d'entrainement dudit couteau rotatif un angle d'inclinaison a prédéterminé, **caractérisé en ce que** ledit élément d'appui rotatif est monté sur un support (44) mobile selon un axe de coupe P passant par ledit axe de rotation dudit élément d'appui rotatif et ledit axe d'entrainement dudit couteau rotatif et à l'encontre d'un élément de rappel élastique (54).

2. Dispositif selon la revendication 1, **caractérisé en ce que** ledit élément d'appui rotatif est un palier lisse.

3. Dispositif selon la revendication 1, **caractérisé en ce que** ledit élément d'appui rotatif est un roulement.

4. Dispositif selon la revendication 2 ou la revendication 3, **caractérisé en ce que** ledit angle d'inclinaison a prédéterminé est compris entre 1 et 5°.

5. Dispositif selon la revendication 1, **caractérisé en ce que** ledit support (44) comporte un élément presseur (56), décalé latéralement par rapport audit axe de coupe P et permettant un basculement dudit élément d'appui rotatif autour dudit axe de coupe dudit angle d'inclinaison a prédéterminé.

6. Dispositif selon la revendication 5, **caractérisé en ce que** ledit élément presseur comporte une vis (58) traversant ledit support et à l'extrémité de laquelle est monté un patin lisse (60).

7. Dispositif selon la revendication 5, **caractérisé en ce que** ledit élément presseur comporte un ensemble traversant formé d'une vis (62) agissant sur une bille (64) par l'intermédiaire d'un ressort (66).

8. Dispositif selon la revendication 7, **caractérisé en ce que** ledit support est monté sur une tige filetée (46) munie d'un ensemble écrou/contre-écrou (48) en appui sur une partie fixe (50) dudit dispositif de façon à maintenir ledit élément d'appui rotatif à une distance prédéterminée d dudit couteau rotatif.

9. Dispositif selon la revendication 8, **caractérisé en ce que** l'appui sur ladite partie fixe est effectué au travers d'une pièce de guidage intermédiaire (52).

10. Machine de traitement de courrier comprenant :
- des moyens (18, 24) de transport d'une enveloppe selon une direction D de déplacement, et
- un dispositif de découpe d'enveloppes selon l'une quelconque des revendications 1 à 9.

## Patentansprüche

1. Vorrichtung zum Aufschneiden von Kuverts, umfassend ein umlaufendes Messer (34), das geeignet ist, ein Kuvert aufzuschneiden, und ein umlaufendes Anlageelement (40), das ihm gegenüberliegt und an dem das Kuvert bei seinem Vorbeilaufen an dem umlaufenden Messer in Kontakt ist, wobei eine Rotationsachse des umlaufenden Anlageelements mit einer Antriebsachse des umlaufenden Messers einen vorbestimmten Neigungswinkel α bildet, **dadurch gekennzeichnet, dass** das umlaufende Anlageelement an einem Halter (44) angebracht ist, der entlang einer Schneidachse P, welche durch die Rotationsachse des umlaufenden Anlageelements und die Antriebsachse des umlaufenden Messers verläuft, sowie entgegen einem elastischen Rückstellmittel (54) beweglich ist.

2. Vorrichtung nach Anspruch 1, **dadurch gekennzeichnet, dass** das umlaufende Anlageelement ein Gleitlager ist.

3. Vorrichtung nach Anspruch 1, **dadurch gekennzeichnet, dass** das umlaufende Anlageelement ein Wälzlager ist.

4. Vorrichtung nach Anspruch 2 oder Anspruch 3, **dadurch gekennzeichnet, dass** der vorbestimmte Neigungswinkel α zwischen 1 und 5° beträgt.

5. Vorrichtung nach Anspruch 1, **dadurch gekennzeichnet, dass** der Halter (44) ein Druckelement (56) umfasst, das gegenüber der Schneidachse P seitlich versetzt ist und ein Kippen des umlaufenden Anlageelements um die Schneidachse um den vorbestimmten Neigungswinkel α ermöglicht.

6. Vorrichtung nach Anspruch 5, **dadurch gekennzeichnet, dass** das Druckelement eine Schraube (58) umfasst, die den Halter durchgreift und an deren Ende ein glatter Schuh (60) angebracht ist.

7. Vorrichtung nach Anspruch 5, **dadurch gekennzeichnet, dass** das Druckelement eine durchgehende Anordnung umfasst, die von einer Schraube (62), welche über eine Feder (66) auf eine Kugel (64) wirkt, gebildet ist.

8. Vorrichtung nach Anspruch 7, **dadurch gekennzeichnet, dass** der Halter auf einer Gewindestange (46) angebracht ist, die mit einer Mutter/Gegenmutter-Anordnung (48) versehen ist, welche an einem festen Teil (50) der Vorrichtung in Anlage ist, um das umlaufende Anlageelement in einem vorbestimmten Abstand d von dem umlaufenden Messer zu halten.

9. Vorrichtung nach Anspruch 8, **dadurch gekennzeichnet, dass** das Anliegen an dem festen Teil durch ein Zwischenführungsteil (52) bewerkstelligt wird.

10. Postbearbeitungsmaschine, umfassend:
- Mittel (18, 24) zum Befördern eines Kuverts entlang einer Bewegungsrichtung D und
- eine Vorrichtung zum Aufschneiden von Kuverts nach einem der Ansprüche 1 bis 9.

## Claims

1. A envelopes cutter device comprising a rotary cutter (34) suitable for cutting open an envelope and a rotary bearing element (40) that faces said rotary cutter and against which said envelope is in contact as it goes past said rotary cutter, an axis of rotation of said notary bearing element forming a predetermined angle of inclination α with a drive axis of said rotary cutter, **characterized in that** said notary bearing element is mounted on a support (44) movable along a cutting axis P passing through said axis of rotation of said rotary bearing element and through said drive axis of said rotary cutter and in opposition to a resilient return element (54).

2. A device according to claim 1, **characterized in that** said rotary bearing element is a smooth bearing.

3. A device according to claim 1, **characterized in that** said rotary bearing element is a rolling bearing.

4. A device according to claim 2 or claim 3, **characterized in that** said predetermined angle of inclination α lies in the range 1° to 5°.

5. A device according to claim 1, **characterized in that** said support (44) comprises a presser element (56) that is offset laterally relative to the cutting axis P enabling said rotary bearing element to tilt about said cutting axis through said predetermined angle of inclination α.

6. A device according to claim 5, **characterized in that** said presser element comprises a screw (58) passing through said support and having a smooth pad (60) mounted on its end.

7. A device according to claim 5, **characterized in that** said presser element comprises a through assembly made up of a screw (62) acting on a ball (64) via a spring (66).

8. A device according to claim 7, **characterized in that** said support is mounted on a threaded rod (46) provided with a nut-and-locknut assembly (48) bearing against a stationary portion (50) of said device in such a manner as to maintain said rotary bearing element at a predetermined distance d from said rotary cutter.

9. A device according to claim 8, **characterized in that** said bearing against said stationary portion is made through an intermediary guiding piece (52).

10. A mail-handling machine including:
· conveyor means (18, 24) for conveying an envelope in a direction of movement D; and
· a cutter device for cutting envelopes open according to any one of claims 1 to 9.
